# EUROPÄISCHE PATENTSCHRIFT

(11) **EP 2 596 279 B1**
(45) Veröffentlichungstag und Bekanntmachung des Hinweises auf die Patenterteilung: **17.08.2016**
(21) Anmeldenummer: 11767896.1
(22) Anmeldetag: 20.06.2011
(51) Int. Cl.: F21V 23/04, F21V 31/00, F21L 4/00

(54) **WASSERDICHTE TASCHENLAMPE**
WATERPROOF TORCH
LAMPE DE POCHE ÉTANCHE

(30) Priorität: 21.07.2010 DE 102010031816
(43) Veröffentlichungstag der Anmeldung: 29.05.2013
(73) Patentinhaber: Zweibrüder Optoelectronics GmbH & Co. KG, 42699 Solingen (DE)
(72) Erfinder: OPOLKA, Rainer, 42699 Solingen (DE)
(74) Vertreter: Vomberg, Friedhelm
(86) Internationale Anmeldenummer: PCT/DE2011/001313
(87) Internationale Veröffentlichungsnummer: WO 2012/010126

(56) Entgegenhaltungen:
- EP-A2- 2 072 887
- WO-A2-2007/028397
- JP-A- 2002 014 735
- US-A1- 2004 057 233

## Beschreibung

Die vorliegende Erfindung betrifft eine Taschenlampe mit einem Gehäuse, einer darin gelagerten Batteriekartusche, die endseitig einen Druckschalter aufweist, sowie einer Endkappe mit einem Druckknopf, der mit dem Druckschalter in Wirkverbindung ist.

Taschenlampen der eingangs genannten Art sind nach dem Stand der Technik bekannt. Beispielsweise wird in der DE 10 1007 032 003 eine solche beschrieben, die nachteiliger Weise nicht wasserdicht ausgebildet ist.

In der DE 24 13 016 wird eine wasserdichte Taschenlampe offenbart, die einen im Gehäuse angeordneten Druckschalter besitzt. Dieser Druckschalter besitzt eine Schalterabdeckung aus Gummi, wobei ein zusätzlicher Dichtring zwischen der Schalterabdeckung und dem Gehäuse angeordnet ist. Zur Betätigung des Druckschalters muss die elastische Schalterabdeckung lediglich nach unten gedrückt werden.

Ferner sind aus US 2004/0057233 A1, EP 2072887 und WO 2007/028397 A2 Taschenlampen mit je einem Druckknopf bekannt, die von einem elastischen O-Ring zur Abdichtung umgriffen sind.

Eine wasserdichte Druckknopf ist in JP 2002014735 offenbart.

Wasserdichte Taschenlampen werden häufig im Outdoor-Bereich eingesetzt, wo die Anforderungen bezüglich einer robusten Ausgestaltung der Taschenlampe hoch sind, da das Material nicht nur während der bestimmungsgemäßen Verwendung, sondern auch während des Transports in Rücksäcken oder in Fahrradtaschen stark beansprucht wird. Dabei ist insbesondere das Gehäuse starken Belastungen ausgesetzt, so dass auch die weiche und wenig widerstandsfähige Schalterabdeckung relativ schnell verschleißt und ausgetauscht werden muss.

Es ist daher die Aufgabe der vorliegenden Erfindung hier Abhilfe zu schaffen und eine wasserdichte und zugleich robuste Taschenlampe vorzuschlagen.

Diese Aufgabe wird durch die Taschenlampe nach Anspruch 1 gelöst, wobei erfindungsgemäß zwischen dem Druckknopf und dem Druckschalter ein Dichtelement angeordnet ist, dass eine Kappe aus einem elastischen Material ist, wobei die Kappe eine ringförmige Klemmfläche sowie eine davon abstehende Erhebung aufweist. Hierdurch wird erreicht, dass das komplette Gehäuse inklusive des Druckknopfes aus einem robusten Material besteht, das vorzugsweise kratz- und schlagfest ausgebildet ist. Nach einer Ausführungsform der Erfindung besteht das Gehäuse aus einem gegebenenfalls beschichteten Leichtmetall, wie beispielsweise Aluminium, oder einem Kunststoff. Trotzdem ist die erfindungsgemäße Taschenlampe wasserdicht ausgebildet, wobei das Dichtelement derart angeordnet ist, dass es durch andere Gegenstände nicht beschädigt werden kann und demnach vergleichsweise selten ausgetauscht werden muss.

Bevorzugte Ausführungsformen der vorliegenden Erfindung sind im Folgenden sowie in den Unteransprüchen angegeben.

Nach einer ersten Ausgestaltung weist der Druckknopf ein aus der Endkappe hervorstehendes Kopfteil, ein in der Endkappe gelagertes Führungsteil sowie ein Betätigungsteil auf. Das Führungsteil ist dabei so ausgebildet, dass der Druckknopf innerhalb der Endkappe längsaxial beweglich ist, wobei eine rückwärtige Anschlagfläche ein Herausfallen des Druckknopfes aus der Endkappe verhindert. Das Betätigungsteil ist vorzugsweise zylinderförmig ausgebildet und mittelbar mit dem Druckschalter verbunden, wobei zwischen dem Betätigungsteil und dem Druckschalter das Dicht-element angeordnet ist. Das Dichtelement ist eine Kappe aus einem elastischen Material, wobei die Kappe eine ringförmige Klemmfläche sowie eine davon abstehende Erhebung aufweist. Als Materialien für das Dichtelement eignet sich insbesondere Gummi oder ein anderes Elastomer, wie beispielsweise Polyurethan oder PVC. Im zusammengebauten Zustand ist der Druckschalter unterhalb der Erhebung der Kappe angeordnet, so dass der Druckschalter mittelbar durch den Druckknopf betätigt werden kann.

Nach einer bevorzugten Ausführungsform ist vorgesehen, dass in der Erhebung der Kappe eine sacklochartige Vertiefung ausgebildet ist, in die das Betätigungsteil eingreift. Hierdurch ist das Dichtelement zumindest so fest mit dem Druckknopf bzw. der Endkappe verbunden, dass das Dichtelement nicht abfallen und verloren gehen kann, wenn beispielsweise zum Wechsel der Batterien die Endkappe vom Gehäuse entfernt wird. Alternativ hierzu kann das Dichtelement auch in einer Ringnut innerhalb der Endkappe verliersicher eingeklemmt werden. Dabei ist vorzugsweise vorgesehen, dass die Endkappe ein Innen- und ein Außengewinde besitzt, so dass die Endkappe sowohl mit der Batteriekartusche als auch mit dem Gehäuse über entsprechende Gewindeabschnitte verbunden ist. Eine Gewindeverbindung lässt sich leicht herstellen und stellt zudem eine robuste Verbindung dar. Darüber hinaus kann über eine Gewindeverbindung die wasserdichte Verbindung geschaffen werden, da das Dichtelement vorzugsweise mit der ringförmigen Klemmfläche zwischen zwei ringförmigen Anschlagflächen der Endkappe und der Batteriekartusche eingeklemmt ist. Je fester dabei die Gewindeverbindung zugedreht wird, desto dichter ist die Verbindung.

Weitere bevorzugte Ausgestaltungen sowie konkrete Ausführungsformen werden im Folgenden anhand der Zeichnungen erläutert. Es zeigt:
- Fig.1:: eine Querschnittsansicht einer Taschenlampe im zusammengebauten Zustand und
- Fig.2:: eine Explosionsdarstellung einer Taschenlampe.

Die Taschenlampe 1 besteht im wesentlichen aus einem Gehäuse 2 mit einem Lampenkopf 3, einer Batteriekartusche 4 mit einem endseitig angeordneten Druckschalter 5 und einer Endkappe 6 mit einem darin längsaxial beweglichen Druckknopf 7. Der Druckknopf besitzt ein Kopfteil 8, ein Führungsteil 9 sowie ein Betätigungsteil 10. Damit der Druckknopf 7 im zusammengebauten Zustand nicht aus der Endkappe 6 herausfallen kann, ist am Führungsteil 9 eine ringförmige Anschlagfläche 11 ausge-bildet, die mit einer ebenfalls ringförmigen Anschlagfläche 12 innerhalb der Endkappe 6 in Anlage ist. Um das Innere des Gehäuses 2 vor eindringendem Wasser zu schützen, ist zwischen dem Druckknopf 7 und dem Druckschalter 5 ein Dichtelement 13 angeordnet. Dieses ist vorzugsweise rotationssymmetrisch ausgebildet und weist eine ringförmige Klemmfläche 14 und eine Erhebung 15 auf, in der eine sacklochartige Vertiefung 16 ausgebildet ist. In diese Vertiefung 16 greift das Betätigungsteil 10 ein. Um die Batteriekartusche mit der Endkappe zu verbinden, sind korrespondierende Gewindeabschnitte 17, 17' angeordnet. Ferner sind an der Batteriekartusche 4 und an der Endkappe 6 ringförmige Anschlagflächen 18, 18' angeordnet, zwischen denen das Dichtelement 13 mit der ringförmigen Klemmfläche 14 festgeklemmt werden kann. Schließlich sind an der Endkappe 6 und an dem Gehäuse 2 korrespondierende Gewindeabschnitte 19, 19' ausgebildet. Um insgesamt die Taschenlampe wasserdicht auszubilden, kann diese Gewindeverbindung zudem durch mit einer (nicht dargestellten) Dichtung abgedichtet werden.

## Patentansprüche

1. Taschenlampe mit einem Gehäuse (2), einer darin gelagerten Batteriekartusche (4), die endseitig einen Druckschalter (5) aufweist, sowie einer Endkappe (6) mit einem Druckknopf (7), der mit dem Druckschalter (5) in Wirkverbindung steht,
**dadurch gekennzeichnet, dass**
zwischen dem Druckknopf (7) und dem Druckschalter (5) ein Dichtelement (13) angeordnet ist, das eine Kappe aus einem elastischen Material ist, wobei die Kappe eine ringförmige Klemmfläche (14) sowie eine davon abstehende Erhebung (15) aufweist.

2. Taschenlampe nach Anspruch 1, **dadurch gekennzeichnet, dass** der Druckknopf (7) ein aus der Endkappe (6) hervorstehendes Kopfteil (8), ein in der Endkappe (7) gelagertes Führungsteil (9) sowie ein Betätigungsteil (10) aufweist.

3. Taschenlampe nach einem der Ansprüche 1 bis 2, **dadurch gekennzeichnet, dass** in der Erhebung (15) der Kappe eine sacklochartige Vertie-fung (16) ausgebildet ist, in die das Betätigungsteil eingreift.

4. Taschenlampe nach einem der Ansprüche 1 bis 3, **dadurch gekennzeichnet, dass** die Endkappe (6) ein Innen- (17) und ein Außengewinde (19) besitzt, so dass die Endkappe (6) sowohl mit der Batteriekartusche (4) als auch mit dem Gehäuse (2) über entsprechende Gewindeabschnitte (17', 19') verbunden ist.

5. Taschenlampe nach einem der Ansprüche 1 bis 4, dadurch gekennzeich-net, dass das Dichtelement (13) mit der ringförmigen Klemmfläche (14) zwischen zwei ringförmigen Anschlagflächen (18, 18') der Endkappe (6) und der Batteriekartusche (4) eingeklemmt ist.

## Claims

1. Flashlight having a housing (2), a battery cartridge (4) which is mounted therein and has a pressure switch (5) at the end, and an end cap (6) having a pushbutton (7) which is operatively connected to the pressure switch (5),
**characterized in that**
a sealing element (13) is arranged between the pushbutton (7) and the pressure switch (5), that is a cap made of elastomeric material, wherein the cap has an annular clamping surface (14) and an elevation (15) protruding therefrom.

2. Flashlight according claim 1, **characterized in that** the pushbutton (7) has a head part (8) protruding out of the end cap (6), a guide part (9) mounted in the end cap (7) and an actuating part (10).

3. Flashlight according one of claims 1 to 2, **characterized in that** in the elevation (15) of the cap there is formed a blind-hole-like depression (16) into which the actuating part engages.

4. Flashlight according one of claims 1 to 3, **characterized in that** the end cap (6) has an internal thread (17) and an external thread (19), so that the end cap (6) is connected both to the battery cartridge (4) and to the housing (2) via corresponding threaded portions (17', 19').

5. Flashlight according one of claims 1 to 4, **characterized in that** the sealing element (13) is clamped by way of the annular clamping surface (14) between two annular stop surfaces (18, 18') of the end cap (6) and the battery cartridge (4).

## Revendications

1. Lampe de poche comprenant un boîtier (2), une cartouche de piles (4) qui est logée à l'intérieur de celui-ci et qui présente à l'extrémité un interrupteur à pression (5), ainsi qu'un capuchon d'extrémité (6) ayant un bouton-poussoir (7) qui est en liaison active avec ledit interrupteur à pression (5),
**caractérisée par le fait qu'**un élément d'étanchéité (13) qui est un capuchon réalisé dans un matériau élastique est disposé entre ledit bouton-poussoir (7) et ledit interrupteur à pression (5), ledit capuchon présentant une surface de serrage (14) annulaire ainsi qu'une saillie (15) faisant saillie de celle-ci.

2. Lampe de poche selon la revendication 1, **caractérisée par le fait que** le bouton-poussoir (7) présente une partie de tête (8) faisant saillie du capuchon d'extrémité (6), une partie de guidage (9) logée dans le capuchon d'extrémité (7) ainsi qu'une partie de commande (10).

3. Lampe de poche selon l'une quelconque des revendications 1 à 2, **caractérisée par le fait que** dans la saillie (15) du capuchon est réalisé un évidement (16) de type trou borgne dans lequel s'engage ladite partie de commande.

4. Lampe de poche selon l'une quelconque des revendications 1 à 3, **caractérisée par le fait que** ledit capuchon d'extrémité (6) possède des filetages intérieur (17) et extérieur (19) de sorte que le capuchon d'extrémité (6) est relié aussi bien à ladite cartouche de piles (4) qu'audit boîtier (2) par l'intermédiaire de portions filetées (17 ', 19') correspondantes.

5. Lampe de poche selon l'une quelconque des revendications 1 à 4, caractér sée par le fait que ledit élément d'étanchéité (13) est serré avec la surface de serrage (14) annulaire entre deux surfaces de butée (18, 18 ') annulaires du capuchon d'extrémité (6) et de la cartouche de piles (4).
